# EUROPÄISCHE PATENTSCHRIFT

(11) **EP 1 243 218 B1**
(45) Veröffentlichungstag und Bekanntmachung des Hinweises auf die Patenterteilung: **19.05.2010**
(21) Anmeldenummer: 02005447.4
(22) Anmeldetag: 08.03.2002
(51) Int. Cl.: A47L 9/00, A47L 5/38, A47L 9/10, A47L 5/28

(54) **Anordnung zur Entsorgung von Schmutz mit einem beweglichen Schmutzsauger**
Arrangement for disposal of waste with a movable suction cleaner
Arrangement d'évacuation de déchets avec aspirateur mobile

(30) Priorität: 21.03.2001 DE 10113789
(43) Veröffentlichungstag der Anmeldung: 25.09.2002
(73) Patentinhaber: BSH Bosch und Siemens Hausgeräte GmbH, 81739 München (DE)
(72) Erfinder: Schröter, Jörg, Dipl.Designer, 82194 Gröbenzell (DE); Bott, Erich, Dipl.-Ing., 97618 Hollstadt (DE); Freund, Elmar, Dipl.-Ing.(FH), 97618 Rödelmaier (DE); Jessenberger, Martin, Dipl.-Ing.(FH), 97638 Eussenhausen (DE); Seith, Thomas, Dipl.-Ing.(FH), 97616 Bad Neustadt (DE)

(56) Entgegenhaltungen:
- DE-A- 4 018 077
- FR-A- 2 703 032
- US-A- 5 013 343
- US-A- 5 787 545
- US-A- 5 815 881
- US-A- 6 076 226
- PATENT ABSTRACTS OF JAPAN vol. 1996, no. 09, 30. September 1996 (1996-09-30) -& JP 08 131382 A (MATSUSHITA ELECTRIC IND CO LTD), 28. Mai 1996 (1996-05-28)
- PATENT ABSTRACTS OF JAPAN vol. 1996, no. 04, 30. April 1996 (1996-04-30) -& JP 07 313412 A (SHARP CORP), 5. Dezember 1995 (1995-12-05)

## Beschreibung

Die Erfindung betrifft eine Anordnung zur Entsorgung von Schmutz mit einem beweglichen Schmutzsauger, der ein Gebläse und einen Schmutzsammelbehälter zur Aufnahme des aufgesaugten Schmutzes aufweist, **wobei eine ortsfeste Basisstation vorhanden ist, in der der Schmutz entsorgbar ist, und wobei die Basisstation einen Entsorgungsbehälter umfasst, in den der Schmutz aus dem Schmutzsammelbehälter überführbar ist.**

Aus der DE 40 18 077 A1 ist eine derartige Anordnung bekannt. Dort wird ein Verfahren zur Entsorgung staubsaugender Geräte von gesundheitsgefährdenden Stäuben beschrieben. Zunächst wird der Staub durch einen Staubsauger aufgesaugt und in einen Schmutzsammelbehälter gesammelt, der in dem Staubsauger enthalten ist. Nach Unterbrechung der Staubzuführung durch Abschalten des Staubsaugers wird der in dem Schmutzsammelbehälter angesammelte Staub über einen mit einem Absperrorgan versehenen Austragsstutzen und einen auf diesem staubdicht aufgezogenen Schlauch in einen mit letzterem staubdicht verbundenen Entsorgungsbehälter überführt, nach Erreichen des gewünschten Füllungsgrades dieses Behälters der Austragstutzen abgesperrt, der Abfüllschlauch unterhalb des Behälters abgebunden oder abgeklemmt und dann erst von dem Stutzen abgezogen. Auf diese Weise wird bei dem bekannten Staubsauger eine Entsorgung des Staubes möglich gemacht, ohne dass der gesammelte Staub infolge von Undichtigkeiten bei der Überführung von dem Abscheider zu dem Entsorgungsbehälter austritt.

Nachteilig an dem bekannten Gerät ist jedoch, dass eine Vielzahl von manuellen Schritten durchzuführen ist, um ein derart sicheres Überführen des Staubes aus dem Abscheider in den Entsorgungsbehälter zu erreichen. Eine derartige Vorgehensweise ist nicht geeignet, um für die Entsorgung von Schmutz in einem Haushalt Anwendung zu finden. In einem Haushalt kommt für die Entfernung von Schmutz nur ein einfach zu handhabendes Verfahren in Betracht.

Aus der US 6,076,226 A ist ein beweglicher Schmutzsauger bekannt, für den eine ortsfeste Basisstation vorhanden ist und in der Schmutz aus dem Schmutzsammelbehälter von dem beweglichen Schmutzsauger in den Entsorgungsbehälter dadurch überführt wird, dass der bewegliche Schmutzsauger in seiner Übergabeposition einen Auslassstutzen mit einem Einlassstutzen luftdicht miteinander verbindet und in den Entsorgungsbehälter über einen Schlauch eingesaugt wird. Hierzu wird der Gebläsemotor aus der ortsfesten Basisstation aktiviert.

Es ist die Aufgabe der Erfindung, eine Anordnung der eingangs genannten Art derart zu verbessern, dass der Staub auf einfache Weise entfernt wird.

Erfindungsgemäß wird diese Aufgabe dadurch gelöst, dass an den Entsorgungsbehälter ein Gebläse zum Ansaugen des Schmutzes aus dem Schmutzsammelbehälter anschließbar ist; dass ein von dem Gebläse des Schmutzsaugers erzeugbarer Saugluftstrom in den Entsorgungsbehälter umlenkbar ist; und dass mittels des dadurch in dem Entsorgungsbehälterentstehenden Unterdrucks der Schmutz aus dem Schmutzsammelbehälter in den Entsorgungsbehälter einsaugbar ist.

Die vorliegende Erfindung bezieht sich auf einen sowohl von nasser Verunreinigungen wie auch für Staub geeigneten Schmutzsauger.

Vorteilhafte Weiterbildungen ergeben sich aus den Unteransprüchen und aus der Beschreibung, insbesondere in Verbindung mit den Zeichnungen.

Besonders vorteilhaft ist eine Ausführungsform, bei der die Basisstation einen eigenen Entsorgungsbehälter umfasst, der den Schmutz aus dem Schmutzsammelbehälter des Schmutzsaugers aufnimmt. Die Entleerung geschieht entweder automatisch oder manuell durch Aussaugen, Abklopfen, Ausblasen oder allein aufgrund der Schwerkraft, wenn der Entsorgungsbehälter unterhalb des Schmutzsammelbehälters angeordnet ist. Vorzugsweise ist die Basisstation in einem Schrank integriert, beispielsweise in einem Küchenunterschrank oder in einem einzeln stehenden Schrank. In diesen lässt sich der Schmutzsauger hineinfahren oder hineinschieben, so dass der Schmutz anschließend automatisch oder manuell, falls der Schmutzsammelbehälter einen genügenden Füllungsgrad erreicht hat, in den Entsorgungsbehälter überführt werden kann. Der Schrank bildet vorzugsweise mit dem in ihn hineingeschobenen oder hineingefahrenen Schmutzsauger eine bündige Frontseite. Alternativ lässt sich der Schmutzsauger in dem Schrank einschließen. In diesem Fall ist der Schrank so dimensioniert, dass der Schmutzsauger in ihm noch Platz findet. Dabei lässt vorsehen, dass ein Griffteil, ein Saugschlauch oder ein Saugrohr entweder an dem Schmutzsauger verbleiben oder von ihm abgenommen werden und dann einzeln in dem Schrank abgelegt werden.

Der Schmutzsammelbehälter in dem Schmutzsauger **weist** vorzugsweise einen Auslassstutzen und der Entsorgungsbehälter in der Basisstation einen hierzu passenden Einlassstutzen auf, die sich luftdicht miteinander verbinden lassen, um so die Überführung des Schmutzes aus dem Schmutzsammelbehälter in den Entsorgungsbehälter ohne Verunreinigung der Umgebung zu gewährleisten. Dieser Vorgang wird vorzugsweise durch Absaugung, Abklopfen oder Ausblasen des Schmutzes aus dem Schmutzsammelbehälter unterstützt. Er erfolgt entweder automatisch oder manuell.

Der Schrank, in dem die Basisstation vorzugsweise beinhaltet ist, lässt sich zusätzlich auch zur Absaugung von Krümeln oder zur Abfallentsorgung anderer Küchenabfälle nutzen. In der Basisstation lässt sich ein Filter oder eine Mehrzahl von Filtern integrieren, um eine getrennte Abscheidung verschiedener Schmutzarten, beispielsweise getrennt nach Grob- und Feinschmutz, zu erreichen und die rudimentäre Abscheidung zu nutzen.

Sofern bei der Überführung des Schmutzes aus dem Schmutzsammelbehälter in den Entsorgungsbehälter Saugluft zum Einsatz kommen soll, lässt sich hierfür entweder der Saugluftstrom des Schmutzsaugers selbst verwenden, wenn dieser entsprechend in den Entsorgungsbehälter umgelenkt wird, oder es wird eine zentrale Sauganlage, die in dem Haus bereits vorhanden ist, benutzt, in dem die Basisstation an dieser angeschlossen wird, um mittels der Saugluft der Sauganlage den Schmutz aus dem Schmutzsammelbehälter in den Entsorgungsbehälter zu überführen.

Während der Schmutzsauger in der Basisstation abgelegt ist, insbesondere auch während der Entleerung des Schmutzsammelbehälters in dem Schmutzsauger, wird der Schmutzsauger, sofern er nicht an das elektrische Netz über ein Netzkabel angeschlossen ist, wieder neu mit Energie versorgt, d. h. sein Akkumulator wird geladen.

Alternativ enthält der Schmutzsauger eine Brennstoffzelle mit einem Brennstoffvorrat, beispielsweise Wasserstoff oder Methanol. Vorzugsweise lässt sich dieser Brennstoffvorrat auch innerhalb der Basisstation ergänzen oder austauschen, was beispielsweise durch Austausch einer Wasserstoff-Kartusche geschieht.

Die Basisstation enthält gemäß einer anderen vorteilhaften Ausbildung eine Anordnung zum Zusammendrücken des Schmutzes. Diese Anordnung umfasst vorzugsweise eine Förderschnecke, die den Schmutz endseitig komprimiert, so dass der Schmutz beispielsweise zu einer Tablette zusammengepresst oder in einem Folienbeutel gesammelt wird. Alternativ ist der Entsorgungsbehälter als Filterbeutel ausgebildet, der als ganzer komprimierbar ist, beispielsweise durch einen Kolben eines Zylinders, in dessen Kolbenraum der Filterbeutel vorher eingebracht worden ist.

In einer anderen vorteilhaften Ausbildung ist die Basisstation mit einem Wasseranschluss ausgestattet und an das Abwassernetz angeschlossen, so dass der gesammelte Staub mit dem Wasser in das Abwassernetz fortgeschwemmt wird. Vorzugsweise wird der Schmutz gehäckselt, um allfällig vorhandene größere Partikel zu zerkleinern. Der Anschluss an das Abwassernetz kann auch in einer Waschmaschine oder in einem Geschirrspülgerät integriert sein, wobei die Basisstation an die Waschmaschine bzw. das Geschirrspülgerät angeschlossen ist.

Alternativ lässt sich die Basisstation auch mit einem Brenner ausstatten, um den Staub zu verbrennen. Alternativ ist auch eine chemische Behandlung des Schmutzes möglich.

Der bewegliche Schmutzsauger ist entweder ein durch einen Bediener geführter Sauger oder ein Saugroboter. Er ist beispielsweise auch als Feuchtreiniger oder Dampfreiniger ausgeführt. Vorzugsweise ist er mit einem Rohr als Führungselement sowie einem Schlauch ausgestattet, um auch Möbel mit ihm zu saugen oder um über Kopf mit ihm zu saugen.

Die Entleerung oder der Filtertausch in der Basisstation erfolgen entweder manuell oder automatisch nach dem Abstellen oder durch Abstellen selbst oder nach gesonderter Aktivierung durch eine Bedienungsperson.

Nachstehend wird die Erfindung in einem Ausführungsbeispiel anhand der Zeichnungen näher erläutert. Es zeigen:
- Fig. 1: einen Schmutzsauger und eine Basisstation, jeweils in perspektivischer Ansicht,
- Fig. 2: die Basisstation und den in ihn eingebrachten Schmutzsauger gemäß Fig. 1 im Querschnitt,
- Fig. 3: die Basisstation und den Schmutzsauger gemäß Fig. 2, jeweils einzeln und
- Fig. 4: eine Förderschnecke in der Basisstation.

Eine Anordnung zur Entsorgung von Schmutz (Fig. 1) weist einen Schmutzsauger 1 und eine Basisstation 2 auf. Der Schmutzsauger 1 weist ein auf Rollen 3 bewegbares Gehäuse 4 auf. Er wird mittels eines Führungsgriffs 5 und einer Führungsstange 6 geführt.

Die Basisstation 2 weist im Bodenbereich eine Ausnehmung 7 auf, die an das Gehäuse 4 angepasst ist und den Schmutzsauger 1 aufnimmt, wenn dieser in die Ausnehmung 7 hineingeschoben wird. Oberhalb der Ausnehmung 7 weist die Basisstation 2 einen Aufbau 8 auf, in dem eine Entsorgungseinheit für von dem Schmutzsauger 1 gesammelten Schmutz angeordnet ist. Der Schmutzsauger 1 weist auf seiner Gehäuseoberfläche eine verschließbare Öffnung auf, die sich beim Herausfahren des Schmutzsaugers 1 aus der Basisstation 2 automatisch verschließt, beispielsweise durch die rücktreibende Kraft einer Feder, und die sich öffnen lässt, um den Zugriff auf einen Schmutzsammelbehälter 10 in dem Gehäuse 4 des Schmutzsaugers 1 freizugeben.

In dem Bereich der Führungsstange 6 ist vorzugsweise Kleinzubehör, insbesondere in Verbindung mit einem Saugschlauch, angeordnet.

Innerhalb des Schmutzsaugers 1 (Fig. 2, 3) ist eine über einen Bürstenantrieb 11 antreibbare rotierende Bürste 12 vorgesehen, die Schmutz vom Boden in den Schmutzsammelbehälter 10 befördert. In diesen wird der Schmutz durch ein Gebläse 13 angesaugt. Nachdem der Schmutzsammelbehälter 10 gefüllt ist, wird er in der Basisstation 2 geleert, in dem der Schmutz über eine Saugleitung 14 an einen Entsorgungsbehälter 15 in der Basisstation angeschlossen wird. Die Saugleitung 14 hat einen Einlassstutzen 16, der hermetisch abdichtend an einen Auslassstutzen 17 des Schmutzsammelbehälters 10 angeschlossen wird. Dann wird über ein Gebläse 18, das in der Basisstation 2 integriert ist, ein Unterdruck erzeugt, um den Schmutz aus dem Schmutzsammelbehälter 10 in den Entsorgungsbehälter 15 hineinzusaugen.

Dieser Vorgang wird entweder dadurch aktiviert, dass beim Hineinfahren des Schmutzsaugers 1 in die Basisstation 2 ein elektrischer Kontakt hergestellt wird, beispielsweise mittels einer Lichtschranke oder dadurch, dass durch einen Bediener eine Bedienhandhabe 19 betätigt wird.

Der Schmutzsauger 1 ist vorzugsweise ein durch einen Akkumulator betriebenes Gerät und weist einen elektrischen Stecker 20 (Fig. 1) auf, der beim Hineinfahren des Schmutzsaugers 1 in die Basisstation 2 automatisch an eine zugehörige Steckdose 21 in der Basisstation angekoppelt wird. Wenn der Schmutzsauger anstelle eines Akkus mit einer Brennstoffzelle betrieben wird, die ihre Energie aus Wasserstoff oder Methanol erhält, lässt sich in entsprechender Weise Wasserstoff oder Methanol im Bereich der Basisstation durch einen Anschluss an einen entsprechenden Vorrat zuführen.

Um den in den Entsorgungsbehälter 15 überführten Schmutz möglichst stark zu komprimieren, ist am Boden des Entsorgungsträgers 15 vorzugsweise eine Austrageinrichtung 22 (Fig. 4) angeordnet, die über eine Zuführöffnung 23 den Schmutz aus dem Entsorgungsbehälter 15 aufnimmt. Die Austrageinrichtung 22 weist eine Verdichterschnecke 24 auf, die den aufgenommenen Schmutz in einem Verdichtungsraum 25 verdichtet. Die Verdichterschnecke 24 bewegt sich in einem Gehäuse 26, in dem sie über Lager 27 gelagert ist. Über ein Wellenstumpf 28 und ein Zahnrad 29 ist sie mit einem Antriebsmotor (hier nicht dargestellt) verbunden.

Wenn der Verdichtungsraum 25 mit einem Schmutzbrikett gefüllt ist, tritt dieses nach Öffnung einer Klappe 3 in einen Beutel 31 aus, in dem die Schmutzpakete oder Schmutzbriketts gesammelt werden.

Alternativ zu der Austrageinrichtung 22 lässt sich eine Häckselvorrichtung im unteren Bereich des Entsorgungsbehälters 15 vorsehen, die den Schmutz so weit zerkleinert, dass er mittels Wasser über das Abwassersystem abgeführt werden kann.

Anstelle des Gebläses 18 lässt sich an einer anderen Anordnung das Gebläse 13 verwenden, um den Schmutz aus dem Schmutzsammelbehälter 10 in den Entsorgungsbehälter 15 zu befördern, wenn eine Luftumleitung vorhanden ist, die den von dem Gebläse 13 angesaugten Luftstrom derart umlenkt, dass er den Schmutz in den Saugbehälter 15 hineinsaugt.
Anstelle der Anordnung des Entsorgungsbehälters oberhalb des Schmutzbehälters 10 ist auch eine andere Anordnung realisierbar, bei der der Entsorgungsbehälter 15 unterhalb des Schmutzbehälters 10 liegt, so dass in diesem Fall der Schmutz bereits aufgrund der Schwerkraft durch eine unterhalb des Schmutzbehälters 10 in dem Gehäuse 4 angeordnete Öffnung in den Entsorgungsbehälter 15 hineinfällt. Auch dieser Vorgang kann durch Saugen oder Klopfen unterstützt werden. Anstelle der Absaugung des Schmutzes aus dem Schmutzbehälter 10 kann auch der gesamte Schmutzsammelbehälter 10 oder ein in ihm enthaltener Filterbeutel oder Container in den unter ihm angeordneten Entsorgungsbehälter 15 hinabfallen, so dass, wenn ein Filterbeutel vorhanden ist, auch dieser als ganzer zusammen mit dem in ihm enthaltenen Schmutz durch einen entsprechenden Verdichter, beispielsweise in Form eines Kolbens in einem Zylinder, verdichtet wird, damit er anschließend entnommen werden kann. Auf diese Weise wird eine hygienische Entsorgung des Schmutzes geschaffen.

Darüber hinaus ist durch die elektrische Steckverbindung mittels des Steckers 20 und der Steckdose 21 eine Möglichkeit geschaffen, um den Schmutzsauger 1 wieder mit elektrischer Energie zu versorgen.

Anstelle eines von Hand geführten Gerätes ist in einer anderen Ausführungsform der Schmutzsauger 1 ein Saugroboter.

Zusätzlich zu der Steckverbindung ist auch eine Daten-Schnittstelle vorhanden, die einen Daten- oder Programm-Austausch mit der Basisstation 2 erlaubt. Auf diese Weise können mittels eines an der Basisstation angeordneten Displays 32 (Fig. 2, 3) dem Bediener Daten angezeigt werden, beispielsweise der Füllungsgrad des Schmutzsammelbehälters 10, der augenblicklich Energie verbraucht, der Ladezustand des Akkus, der Abnutzungszustand der Bürste 12 usw.

## Patentansprüche

1. Anordnung zur Entsorgung von Schmutz mit einem beweglichen Schmutzsauger (1), der ein Gebläse (13) und einen Schmutzsammelbehälter (10) zur Aufnahme des aufgesaugten Schmutzes aufweist, wobei eine ortsfeste Basisstation (2) vorhanden ist, in der der Schmutz entsorgbar ist, und wobei die Basisstation (2) einen Entsorgungsbehälter (15) umfasst, in den der Schmutz aus dem Schmutzsammelbehälter (10) überführbar ist,
**dadurch gekennzeichnet, dass** an den Entsorgungsbehälter (15) ein Gebläse (13) zum Ansaugen des Schmutzes aus dem Schmutzsammelbehälter (10) anschließbar ist;
dass ein von dem Gebläse (13) des Schmutzsaugers (1) erzeugbarer Saugluftstrom in den Entsorgungsbehälter (15) umlenkbar ist; und dass mittels des **dadurch** in dem Entsorgungsbehälter (15) entstehenden Unterdrucks der Schmutz aus dem Schmutzsammelbehälter (10) in den Entsorgungsbehälter (15) einsaugbar ist.

2. Anordnung nach Anspruch 1 , **dadurch gekennzeichnet, dass** der Schmutzsammelbehälter (10) einen Auslassstutzen (17) und der Entsorgungsbehälter (15) einen Einlassstutzen (16) aufweisen, die luftdicht miteinander verbindbar sind.

3. Anordnung nach einem der Ansprüche 1 oder 2, **dadurch gekennzeichnet, dass** die Basisstation (2) in einem Schrank integriert ist.

4. Anordnung nach einem der Ansprüche 1 bis 3, **dadurch gekennzeichnet, dass** der Schmutzsauger (1) in den Schrank hineinfahrbar oder hineinschiebbar ist.

5. Anordnung nach Anspruch 4, **dadurch gekennzeichnet, dass** der Schmutzsauger (1), wenn er in den Schrank hineingefahren oder hineingeschoben ist, mit dem Schrank eine bündige Frontseite ausbildet.

6. Anordnung nach Anspruch 5 , **dadurch gekennzeichnet, dass** der Schmutzsauger (1) durch den Schrank umschließbar ist.

7. Anordnung nach einem der Ansprüche 1 bis 6 , **dadurch gekennzeichnet, dass** der Schmutzsauger (1) durch einen Akkumulator mit Energie versorgbar ist.

8. Anordnung nach Anspruch 7, **dadurch gekennzeichnet, dass** der Akkumulator in der Basisstation (2) wiederaufladbar ist.

9. Anordnung nach einem der Ansprüche 1 bis 6, **dadurch gekennzeichnet, dass** der Schmutzsauger (1) durch eine einen Brennstoffvorrat umfassende Brennstoffzelle mit Energie versorgbar ist.

10. Anordnung nach Anspruch 9, **dadurch gekennzeichnet, dass** der Brennstoffvorrat in der Basisstation (2) nachfüllbar ist.

11. Anordnung nach einem der Ansprüche 1 bis 10, **dadurch gekennzeichnet, dass** der Schmutzsauger (1) mit einem Schmutzfilter ausgestattet ist, das in der Basisstation (2) austauschbar ist.

12. Anordnung nach Anspruch 1 bis 10, **dadurch gekennzeichnet, dass** der Schmutzbehälter in der Basisstation (2) austauschbar ist.

13. Anordnung nach einem der Ansprüche 1 bis 12, **dadurch gekennzeichnet, dass** in der Basisstation (2) eine Anordnung zum Zusammendrücken des Schmutzes angeordnet ist.

14. Anordnung nach Anspruch 13, **dadurch gekennzeichnet, dass** die Anordnung zum Zusammendrücken des Schmutzes eine Förderschnecke umfasst.

15. Anordnung nach Anspruch 13, **dadurch gekennzeichnet, dass** der Entsorgungsbehälter (15) ein luftdurchlässiger Filterbeutel ist, der in der Basisstation (2) zusammendrückbar ist.

16. Anordnung nach einem der Ansprüche 1 bis 15, **dadurch gekennzeichnet, dass** die Basisstation (2) ein Häckselwerk zur Zerkleinerung des Schmutzes enthält.

17. Anordnung nach einem der Ansprüche 1 bis 15, **dadurch gekennzeichnet, dass** die Basisstation (2) an einen Abwasseranschluss angeschlossen ist.

18. Anordnung nach einem der Ansprüche 1 bis 17, **dadurch gekennzeichnet, dass** der Schmutzsauger (1) eine Datenschnittstelle aufweist, die an eine entsprechende Datenschnittstelle in der Basisstation (2) anschließbar ist und zum Informationsaustausch dient.

## Claims

1. Arrangement for disposal of waste, with a movable waste suction device (1) comprising a fan (13) and a waste collecting container (10) for reception of the sucked-up waste, wherein a stationary base station (2) is present in which the waste can be disposed of and wherein the base station (2) comprises a disposal container (15) into which the waste can be transferred from the waste collecting container (10), **characterised in that** a fan (13) for suction of the waste from the waste collecting container (10) is connectible with the disposal container (15); that a suction air flow producible by the fan (13) of the waste suction device (1) can be deflected into the disposal container (15); and that the waste can be sucked from the waste collecting container (10) into the disposal container (15) by means of the sub-atmospheric pressure thereby arising in the disposal container (15).

2. Arrangement according to claim 1, **characterised in that** the waste collecting container (10) comprises an outlet stub pipe (17) and the disposal container (15) comprises an inlet stub pipe (16), the stub pipes being hermetically connectible together.

3. Arrangement according to one of claims 1 and 2, **characterised in that** the base station (2) is integrated in a cabinet.

4. Arrangement according to any one of claims 1 to 3, **characterised in that** the waste suction device (1) is drivable or pushable into the cabinet.

5. Arrangement according to claim 4, **characterised in that** the waste suction device (1) when it is driven or pushed into the cabinet forms a flush front side with the cabinet.

6. Arrangement according to claim 5, **characterised in that** the waste suction device (1) is enclosable by the cabinet.

7. Arrangement according to any one of claims 1 to 6, **characterised in that** the waste suction device (1) can be supplied with energy by a storage battery.

8. Arrangement according to claim 7, **characterised in that** the storage battery is rechargeable in the base station (2).

9. Arrangement according to any one of claims 1 to 6, **characterised in that** waste suction device (1) can be supplied with energy by a fuel cell comprising a fuel reserve.

10. Arrangement according to claim 9, **characterised in that** the fuel reserve is refillable in the base station (2).

11. Arrangement according to any one of claims 1 to 10, **characterised in that** the waste suction device (1) is connected with a dirt filter which is exchangeable in the base station (2).

12. Arrangement according to any one of claims 1 to 10, **characterised in that** the waste container in the base station (2) is exchangeable.

13. Arrangement according to any one of claims 1 to 12, **characterised in that** an arrangement for compressing the waste is arranged in the base station (2).

14. Arrangement according to claim 13, **characterised in that** the arrangement for compressing the waste comprises a conveyor worm.

15. Arrangement according to claim 13, **characterised in that** the disposal container (15) is an air permeable filter bag which is compressible in the base station (2).

16. Arrangement according to any one of claims 1 to 15, **characterised in that** the base station (2) includes a chopping mechanism for comminuting the waste.

17. Arrangement according to any one of claims 1 to 15, **characterised in that** the base station (2) is connected with a waste water connection.

18. Arrangement according to any one of claims 1 to 17, **characterised in that** the waste suction device (1) has a data interface which is connectible with a corresponding data interface in the base station (2) and serves for data exchange.

## Revendications

1. Agencement destiné à l'évacuation de saleté, comprenant un aspirateur de saleté mobile (1) qui présente un ventilateur (13) et un récipient collecteur de saleté (10) destiné à recevoir la saleté aspirée, une station de base stationnaire (2) étant présente, dans laquelle la saleté peut être évacuée, et la station de base (2) comprenant un récipient d'évacuation (15) dans lequel la saleté peut être transférée à partir du récipient collecteur de saleté (10),
**caractérisé en ce qu'**un ventilateur (13) destiné à aspirer la saleté à partir du récipient collecteur de saleté (10) est raccordable au récipient d'évacuation (13) ;
**en ce qu'**un courant d'air d'aspiration pouvant être généré par le ventilateur (13) de l'aspirateur de saleté (1) peut être dévié dans le récipient d'évacuation (15) ; et **en ce qu'**au moyen de la sous-pression ainsi créée dans le récipient d'évacuation (15), la saleté peut être aspirée dans le récipient d'évacuation (15) à partir du récipient collecteur de saleté (10).

2. Agencement selon la revendication 1, **caractérisé en ce que** le récipient collecteur de saleté (10) présente un embout de sortie (17) et **en ce que** le récipient d'évacuation (15) présente un embout d'entrée (16), qui sont raccordables entre eux de manière étanche à l'air.

3. Agencement selon l'une quelconque des revendications 1 ou 2, **caractérisé en ce que** la station de base (2) est intégrée dans une armoire.

4. Agencement selon l'une quelconque des revendications 1 à 3, **caractérisé en ce que** l'aspirateur de saleté (1) peut être rentré ou poussé dans l'armoire.

5. Agencement selon la revendication 4, **caractérisé en ce que** l'aspirateur de saleté (1), lorsqu'il est rentré ou poussé dans l'armoire, forme une face frontale affleurant avec l'armoire.

6. Agencement selon la revendication 5 **caractérisé en ce que** l'aspirateur de saleté (1) peut être entouré par l'armoire.

7. Agencement selon l'une quelconque des revendications 1 à 6, **caractérisé en ce que** l'aspirateur de saleté (1) peut être alimenté en énergie par un accumulateur.

8. Agencement selon la revendication 7, **caractérisé en ce que** l'accumulateur est rechargeable dans la station de base (2).

9. Agencement selon l'une quelconque des revendications 1 à 6, **caractérisé en ce que** l'aspirateur de saleté (1) peut être alimenté en énergie par une cellule de combustible comprenant une réserve de combustible.

10. Agencement selon la revendication 9, **caractérisé en ce que** la réserve de combustible est remplissable dans la station de base (2).

11. Agencement selon l'une quelconque des revendications 1 à 10, **caractérisé en ce que** l'aspirateur de saleté (1) est équipé d'un filtre de saleté qui est interchangeable dans la station de base (2).

12. Agencement selon l'une quelconque des revendications 1 à 10, **caractérisé en ce que** le récipient de saleté est interchangeable dans la station de base (2).

13. Agencement selon l'une quelconque des revendications 1 à 12, **caractérisé en ce qu'**un agencement destiné à comprimer la saleté est disposé dans la station de base (2).

14. Agencement selon la revendication 13, **caractérisé en ce que** l'agencement destiné à comprimer la saleté comprend une vis sans fin.

15. Agencement selon la revendication 13, **caractérisé en ce que** le récipient d'évacuation (15) est un sac filtrant perméable à l'air, qui peut être comprimé dans la station de base (2).

16. Agencement selon l'une quelconque des revendications 1 à 15, **caractérisé en ce que** la station de base (2) contient un dispositif de hachage destiné à fragmenter la saleté.

17. Agencement selon l'une quelconque des revendications 1 à 15, **caractérisé en ce que** la station de base (2) est raccordée à un raccord d'évacuation des eaux résiduaires.

18. Agencement selon l'une quelconque des revendications 1 à 17, **caractérisé en ce que** l'aspirateur de saleté (1) présente une interface de données qui est connectable à une interface de données correspondante dans la station de base (2) et sert à l'échange d'informations.
